# EUROPÄISCHE PATENTANMELDUNG

(11) **EP 0 078 446 A1**
(43) Veröffentlichungstag der Anmeldung: **11.05.1983**
(21) Anmeldenummer: 82109651.8
(22) Anmeldetag: 19.10.1982
(51) Int. Cl.: F27D 17/00

(54) **Verfahren und Vorrichtung zum Vorwärmen**

(30) Priorität: 29.10.1981 DE 3142860
(71) Anmelder: ITALIMPIANTI Società Italiana Impianti p.a., I-16121 Genova (IT)
(72) Erfinder: Tixi, Pietro, Dott. Ing., I-16146 Genova (IT); Carrara, Gianni, Dott. Ing., I-16166 Genova (IT); Kranzl, Franz A., Dipl.-Ing., D-4000 Düsseldorf (DE)
(74) Vertreter: Porsia, Bruno

(57) **Zusammenfassung**

Zum Vorwärmen mit Hilfe eines heissen Rauchgases wird ein Verfahren angewendet, bei dem ein fluides Wärmeübertragungsmedium durch das Rauchgas indirekt erwärmt und dem Vorwärmgut zugeführt wird. Zur Durchführung dieses Verfahrens wird eine Vorrichtung vorgeschlagen, bei der eine Rauchgasleitung (2) in einen Rauchgas-Wärmetauscher (3,14) mündet, der über eine Speiseleitung (10) und eine Rückleitung (11) mit einem Vorwärmraum (12) oder einem Wärmetauscher (15) verbunden ist. Es ist dadurch möglich, ohne längere, insbesondere großvolumige Rauchgasleitungen auszukommen, die Vorwärmkammer beliebig anzuordnen und eine Berührüng des Vörwärmgüts mif dem Rauchgas zu vermeiden.

## Beschreibung

Die Erfindung bezieht sich auf ein Verfahren zum Vorwärmen mit Hilfe eines heißen Rauchgases, beispielsweise des Abgases eines Industrieofens, dessen Temperatur auch nach einer üblichen Abhitzeverwertung normalerweise noch 400 bis 600°C beträgt und trotz der hohen Energiepreise häufig ins Freie geleitet wird.

Verfahren dieser Art sind bekannt. So beschreibt die GB-A 1 160 875 ein Verfahren zum Betrieb eines Mehrzonen--Durchlaufofens, bei dem das Ab- bzw. Rauchgas einer Hoch= temperaturzone zum Vorwärmen des an der kalten Ofenseite einlaufenden Glühguts in einer besonderen Vorwärmzone ver= wendet wird. Dies geschieht durch Absaugen des Rauchgases und dessen Nachverbrennung oberhalb und unterhalb des Glühguts am Ende der Vorwärmzone bzw. im Bereich des Ober= gangs von der Vorwärmzone zur Hochtemperaturzone. Dabei streichen die heißen Rauchgase oberhalb und unterhalb an dem kalten Glühgut vorbei.

Ein weiteres Verfahren zum direkten Vorwärmen von Glühgut in der Vorwärmzone eines Mehrzonen-Durchlaufofens ist aus der GB-A 962 289 bekannt. Es unterscheidet sich von dem vorerwähnten Vorwärmverfahren im wesentlichen nur dadurch, daß die heißen Rauchgase durch Seitenwandöffnungen in den Ofenraum eintreten, um dort ebenfalls das Glühgut direkt zu beaufschlagen.

Schließlich beschreibt die DE-C 2 259 639 eine Variante dieses direkten Vorwärmens, bei der die heißen Rauchgase nach einer Druckerhöhung mit Hilfe spezieller Düsen senk= recht und direkt auf das Glühgut aufgeblasen werden. Der hohe Impuls des Rauchgases soll einen besseren Wärmeüber= gang und eine weitergehende Ausnutzung der fühlbaren Wärme des Rauchgases bewirken.

Die bekannten Verfahren zum direkten Vorwärmen von Glühgut haben sich zwar im Hinblick auf die Senkung der Energie= kosten bewährt; sie leiden jedoch an einer Reihe von Nach= teilen. So erfordern die zu bewältigenden großen Rauchgas= mengen Rohrleitungen mit einem Durchmesser von bis zu 3 oder auch 4 m, für die häufig nicht mehr der erforderliche Raum unter oder über Hüttenflur zur Verfügung steht. Dies gilt_insbesondere dann, wenn die Vorwärmzone nicht in den Ofen integriert ist. Dies ist aber häufig dann der Fall, wenn ein bereits bestehender Ofen aus Gründen der Energie= kostensenkung mit einer Vorwärmzone ausgestattet werden soll, deren direkte Installation an dem Ofen nicht möglich ist. Das erfordert besondere Leitungen mit entsprechend schweren Tragkonstruktionen für das Rohrgewicht, das eine Rohrführung über ein Hallendach zumeist aus statischen Gründen nicht erlaubt.

Ein weiterer Nachteil der bekannten Verfahren besteht darin, daß es beim Abkühlen des Rauchgases in aller Regel zu einer Taupunktunterschreitung und es damit aufgrund des mehr oder weniger hohen Schwefelgehalts des Rauchgases in der Vorwärmkammer des Ofens zum Entstehen korrodierender schwefeliger Säure kommt.

Der Erfindung liegt daher die Aufgabe zugrunde, die vor= erwähnten Nachteile zu beheben und insbesondere ein Ver= fahren zu schaffen, das ohne längere insbesondere aber großvolumige Rauchgasleitungen auskommt, eine beliebige Anordnung der Vorwärmkammer erlaubt und eine Berührung des Vorwärmguts mit dem Rauchgas vermeidet.

Die Lösung dieser Aufgabe besteht darin, daß bei einem Verfahren der eingangs erwähnten Art erfindungsgemäß ein fluides Wärmeübertragungsmedium durch das Rauchgas indirekt erwärmt und dem Vorwärmgut zugeführt wird. Demgemäß wird bei dem erfindungsgemäßen Verfahren das Vorwärmgut aus= schließlich von dem Wärmeübertragungsmedium beaufschlagt. Das kann direkt oder auch in der Weise geschehen, daß mit Hilfe des Wärmeübertragungsmediums ein besonderes Vorwärm= medium indirekt erwärmt wird.

Für die Durchführung des erfindungsgemäßen Verfahrens eignet sich eine Vorrichtung, bei der eine Rauchgasleitung in einen Rauchgas-Wärmeaustauscher mündet, der über eine Speiseleitung und eine Rückleitung mit einer Vorwärmkammer oder einem Wärmetauscher verbunden ist, der seinerseits über Rohrleitungen mit einer Vorwärmkammer in Verbindung steht. Dabei sind üblicherweise in den Leitungen Umwälz= aggregate angeordnet, die eine rasche Wärmeübertragung derart gewährleisten, daß das Wärmeübertragungsmedium bei= spielsweise Luft und Schutzgase direkt auf das Vorwärmgut aufgeblasen wird.

Des weiteren kann dem Rauchgas-Wärmetauscher rauchgasseitig ein weiterer Wärmetauscher beispielsweise ein Rekuperator vor- oder nachgeschaltet sein, der seinerseits an einer Verbrennungsluftleitung angeschlossen ist. Auf diese Weise läßt sich bei größtmöglicher Schonung des Vorwärmguts und der Vorwärmkammer das Rauchgas beispielsweise eines Industrieofens bis auf Temperaturen unter 200°C abkühlen und die dabei anfallende fühlbare Wärme an entfernter Stelle weiterverwenden, ohne daß größere Rauchgasmengen über größere Entfernungen transportiert werden müßten.

Darüber hinaus kann den Wärmetauschern rauchgasseitig ein zusätzliches Wärmetauschersystem nachgeschaltet werden, in dem mittels eines durch ein Umwälzaggregat geförderten Wärmeübertragungsmediums Luft erwärmt wird, die den vor-und/oder nachgeschalteten Verbrennungsluftwärmetauschern zugeführt wird. Dadurch werden Taupunktsunterschreitungen an diesen Wärmetauschern vermieden.

Die Erfindung wird nachfolgend anhand zweier in der Zeichnung dargestellter Ausführungsbeispiele näher erläutert. In der Zeichnung zeigen:
Fig. 1 das Blockdiagramm einer erfindungsgemäßen Vor= richtung zum direkten Vorwärmen von Glühgut mit Hilfe eines Wärmeübertragungsmediums.
Fig. 2 ein Blockdiagramm zum indirekten Vorwärmen des Glühguts mit dem Wärmeübertragungsmedium.

Bei der erfindungsgemäßen Vorrichtung ist ein Industrie= ofen 1 über eine Rauchgasleitung 2 mit einem Wärmetauscher 3 verbunden. Vom Wärmetauscherauslaß führt eine Rauchgas= leitung 4 zu einem Rekuperator 5 und von dort eine weitere Rauchgasleitung 6 zu einem Kamin 7. Der Rekuperator 5a, kann, wie in Fig. 1 gestrichelt dargestellt, auch dem Wärmetauscher 3 vorgeschaltet sein. Dem Rekuperator 5 wird über eine Rohrleitung 8 Verbrennungsluft zugeführt, die über eine Rohrleitung 9 zu einem nicht dargestellten Ofen= brenner gelangt. Die Sekundärseite des Wärmetauschers 3 steht über eine Speiseleitung 10 und eine Rückleitung 11 mit einem Vorwärmofen 12 in Verbindung. Um einen raschen Umlauf des Wärmeübertragungsmediums und damit einen guten Wärme= übergang zu erreichen, befindet sich in der Speiseleitung 10 ein Umwälzaggregat 13.

In der Abgaseleitung 6 vor dem Kamin 7 ist ein weiterer Wärmetauscher 20 angeordnet, dessen Wärmeübertragungsmedium mittels eines Umwälzaggregats 24 und durch eine Zuleitung 21 und eine Rückleitung 22 einem Verbrennungsluftvorwärmer 23 zugeführt wird. Die im Verbrennungsluftvorwärmer 23 vorgewärmte Verbrennungsluft wird über die Leitung 8 dem Rekuperator 5 bzw. 5a zugeführt.

Bei dem Ausführungsbeispiel der Fig. 2 ist die Sekundär= seite eines Rauchgas- Wärmetauschers 14 mit der Primärseite eines Wärmetauschers 15 verbunden, der seinerseits über Rohrleitungen 16, 17 mit dem Vorwärmofen 18 in Verbindung steht. Dabei befindet sich in der Rohrleitung 16 ein Umwälz= aggregat 19.

Das Wärmgut wird in den Vorwärmöfen 12, 18 kontinuierlich oder satzweise vorgewärmt, ohne mit dem Rauchgas des Ofens 1 in Berührung zu kommen. Auf diese Weise ist eine weitest= gehende Schonung des Wärmgutes und der Vorwärmöfen gewähr= leistet, bei denen es sich um selbstständige Aggregate handelt, die keine bestimmte Zuordnung zu dem jeweiligen Industrieofen erfordern, wenngleich sie aus Gründen des Wärmeverlustes möglichst nahe bei dem zugehörigen Wärmofen angeordnet sein sollten.

## Patentansprüche

1. Verfahren zum Vorwärmen mit Hilfe eines heißen Rauch= gases, dadurch gekennzeichnet, daß ein fluides Wärmeüber= tragungsmedium durch das Rauchgas indirekt erwärmt und dem Vorwärmgut zugeführt wird.

2. Verfahren nach Anspruch 1, dadurch gekennzeichnet, daß mit Hilfe des Wärmeübertragungsmediums ein Vorwärm= medium indirekt erwärmt und dem Vorwärmgut zugeführt wird.

3. Vorrichtung zur Durchführung des Verfahrens nach Anspruch 1 oder 2, dadurch gekennzeichnet, daß eine Rauch= gasleitung (2) in einen Rauchgas-Wärmetauscher (3, 14) mündet, der über eine Speiseleitung (10) und eine Rück= leitung (11) mit einem Vorwärmraum (12) oder einem Wärme= tauscher (15) verbunden ist.

4. Verfahren nach Anspruch 3, dadurch gekennzeichnet, daß der Wärmetauscher (15) über Rohrleitungen (16, 17) mit einem Vorwärmraum (18) verbunden ist.

5. Verfahren nach Anspruch 3 oder 4, dadurch gekennzeichnet, daß in einer Rohrleitung (10, 11; 16, 17) ein Umwälz= aggregat (13, 19) angeordnet ist.

6. Vorrichtung nach einem oder mehreren der Ansprüche 3 bis 5, dadurch gekennzeichnet, daß dem Rauchgas-Wärme= tauscher (3, 14) ein weiterer Wärmetauschen (5, 5a) nach-oder vorgeschaltet ist.

7. Vorrichtung nach Anspruch 6, dadurch gekennzeichnet, daß die Wärmetauscher (5, 5a) an eine Verbrennungsluft= leitung (8, 9) angeschlossen sind.

8. Vorrichtung nach einem oder mehreren der Ansprüche 6 und 7, dadurch gekennzeichnet, daß der Rauchgas-Auslaß (6) des Wärmetauschers (5, 5a) in einen Niedrigtemperatur--Wärmetauscher (20) mündet.

9. Vorrichtung nach Anspruch 8, dadurch gekennzeichnet, daß der Niedrigtemperatur-Wärmetauscher (20) über Rohr= leitungen (21, 22) mit einem-Wärmetauscher (23) verbunden ist.

10. Vorrichtung nach Anspruch 9, dadurch gekennzeichnet, daß der Wärmetauscher (23) an eine Verbrennungsluftleitung (8, 9) angeschlossen ist.

11. Vorrichtung nach einem oder mehreren der Ansprüche 8 bis 10, dadurch gekennzeichnet, daß in einer Rohrleitung (21, 22) zur Förderung eines Wärmeübertragungsmediums ein Umwälzaggregat (24) angeordnet ist.
